# DEMANDE DE BREVET EUROPEEN

(11) **EP 1 795 695 A1**
(43) Date de publication de la demande: **13.06.2007**
(21) Numéro de dépôt: 06291802.4
(22) Date de dépôt: 23.11.2006
(51) Int. Cl.: E06B 11/04

(54) **Perfectionnements aux portes et clôtures**

(30) Priorité: 07.12.2005 FR 0512384
(71) Demandeur: Jourdain S.A., 45300 Escrennes (FR)
(72) Inventeur: Jourdan, Henri, 45590 Derval (FR)
(74) Mandataire: Vander-Heym, Serge Henri Marcel

(57) **Abrégé**

Elément, pour la réalisation de portes ou de clôtures, se présentant sous la forme d'un cadre rectangulaire comportant sur l'un de ses côtés, au moins, des moyens de support constitués par deux pattes s'insérant chacune entre les ailes d'une chape (4) portée par une structure fixe (5), ladite chape et la patte correspondante étant assemblées au moyen d'une broche (6) amovible caractérisé en ce qu'il est prévu un moyen de support complémentaire permettant de faire pivoter ledit élément selon un axe horizontal (7).

De cette façon, il est possible de faire varier la hauteur du longeron inférieur par rapport au sol sans démonter ledit élément.

## Description

La présente invention est relative à des perfectionnements aux portes et clôtures.

Dans le document FR 2477215, il est décrit un panneau pouvant constituer selon le cas une porte ou un élément de clôture et se présentant sous la forme d'un élément de clôture ayant la forme d'un cadre rectangulaire, comportant des longerons intermédiaires, muni latéralement de deux pattes s'insérant, chacune, entre les ailes d'une chape fixée sur un poteau de support scellé au sol. La fixation de l'élément est assurée par un axe amovible, ou broche, traversant la patte et la chape correspondante.

La longueur de l'une des pattes est variable pour permettre de corriger la flèche due au poids de l'élément.

L'une des pattes est située à la partie supérieure de l'élément et l'autre, située à la partie inférieure, est disposée au-dessus du longeron inférieur.

Cette disposition permet de faire varier la hauteur du longeron inférieur par rapport au sol.

En effet, ces éléments sont généralement utilisés pour réaliser un enclos comportant des animaux, tels que des bovins, élevés en stabulation libre, et il est nécessaire lorsque le paillage a atteint une certaine épaisseur de relever les éléments de clôture pour empêcher, notamment, que le longeron inférieur soit enfoui dans la litière.

Lorsque le paillage a atteint une certaine épaisseur, on retire les broches et l'on retourne l'élément de 180°, puis on replace les broches.

Cette opération, nécessite plusieurs personnes, car chaque élément pèse plus de cent kilos. L'exploitant ne peut donc pas effectuer seul une telle opération qui doit être renouvelée plusieurs fois dans l'année.

La présente invention qui remédie à cet inconvénient est remarquable en ce que, outre les moyens traditionnels permettant de maintenir un élément de clôture, il est prévu un moyen de support complémentaire permettant de faire tourner ledit élément selon un axe horizontal.

La présente invention sera mieux comprise par la description qui va suivre faite en se référant aux dessins annexés à titre d'exemple indicatif seulement sur lesquels :
- la figure 1 montre un élément usuel de clôture maintenu en position basse ;
- la figure 2 montre le même élément de clôture maintenu en position haute ;
- la figure 3 montre, à plus grande échelle un exemple de réalisation du dispositif de l'invention ;
- la figure 4 est une vue à plus grande échelle du détail A de la figure 3 ;
- la figure 5 est une vue en perspective de la figure 4 ;
- la figure 6 est une vue analogue à celle 4, montrant une variante de réalisation ;
- la figure 7 est la vue de dessus de la figure 1.

En se reportant aux figures 1 et 2, qui illustrent l'état de la technique, on voit que l'élément de clôture est constitué par un cadre rectangulaire comportant des montants 1 et des longerons 2.

Chaque montant présente deux pattes de fixation 3a et 3b pouvant s'insérer entre les ailes d'une chape 4 porté par un poteau 5 (ou tout autre structure fixe tel qu'un mur). Le maintien est assuré par des broches 6 amovibles.
Comme cela ressort des figures précitées, la patte 3a est située au niveau du longeron supérieur, tandis que la patte 3b est située au-dessus du longeron inférieur.

Il ressort des explications ci-dessus, qu'il est possible, après retrait des broches 6, de placer l'élément dans la position représentée sur la figure 2, position qui correspond au moment où la litière a atteint une épaisseur qui est supérieure à la distance séparant le longeron inférieur 2a de la figure 1 et le sol S.

Cette opération de rehaussement est longue et pénible et nécessite la présence de plusieurs personnes.

Le dispositif de l'invention, qui remédie à ces inconvénients est remarquable en ce que, outre les moyens de support habituels, l'élément de clôture comporte un moyen de support complémentaire autorisant le pivotement de l'élément autour d'un axe horizontal schématisé en 7.

Cet axe est situé à égale distance entre les pattes 3a et 3b. De la façon connue, la patte 3b peut être extensible de façon à compenser la flèche due au poids de l'élément.

Selon une autre caractéristique de l'invention, le moyen de support complémentaire est physiquement de même nature que celui utilisé pour réaliser la jonction 3b-4.

La chape 4 est rendue solidaire d'un collier de fixation 8 en deux parties. Entre les ailes de la chape est insérée l'extrémité 9, façonnée en forme d'oeil, d'une tige 10 matérialisant l'axe 7.

La tige 10 est filetée, traverse le montant 1 et est immobilisée axialement par rapport à ce dernier, au moyen, par exemple de deux écrous 11.

La solidarisation de la patte 9-10 entre les ailes de la chape 4 est assurée, par exemple, au moyens d' une broche 6a analogue à celles 6.

Pour modifier la hauteur de la clôture, l'exploitant retire les quatre broches 6 et fait tourner l'élément autour de l'axe 7, ce qui nécessite qu'un faible effort, pour amener les pattes 3b entre les ailes de la chape supérieure. Il suffit ensuite de replacer les broches et les goupilles de sécurité usuelles (non représentées).

Selon une variante, non représentée, la tige 10 se visse dans un embout taraudé, soudé directement sur le montant 1 ou sur un collier fixé sur ledit montant.

Selon une autre variante, montrée sur les figures 6 et 7, la tige 10 est remplacée par un tourillon 11, soudé directement sur le montant 1 ou sur un collier fixé sur ledit montant. Ce tourillon s'insère, librement et sans jeu, entre les ailes d'une chape 12 analogue à celle 4. Le maintien latéral du tourillon est assuré par deux broches 13, analogue à celle 6a. Ces broches sont ôtées pour permettre le pivotement, selon un axe vertical, de l'élément en vue de l'ouverture de la clôture.

Le dispositif de l'invention s'applique tant aux éléments de clôture qu'à ceux destinés à constituer des portes, ces éléments de clôture et de porte étant extensibles ou non.

Le dispositif de l'invention s'applique au mode de réalisation consistant à supprimer la chape 4 inférieure.

Le système de l'invention permet de conserver l'ouverture de chaque élément dans tous les sens (en poussant ou en tirant, du côté gauche ou du côté droit) quelle que soit la position, basse ou haute, de l'élément.

## Revendications

1. Elément, pour la réalisation de portes ou de clôtures, se présentant sous la forme d'un cadre rectangulaire comportant sur l'un de ses côtés, au moins, des moyens de support constitués par deux pattes s'insérant chacune entre les ailes d'une chape (4) portée par une structure fixe (5), ladite chape et la patte correspondante étant assemblées au moyen d'une broche (6) amovible **caractérisé en ce qu'**il est prévu un moyen de support complémentaire permettant de faire pivoter ledit élément selon un axe horizontal (7).

2. Elément selon la revendication 1, **caractérisé en ce que** l'axe de rotation est situé à égale distance des pattes (3a-3b).

3. Elément selon l'une quelconque des revendications 1 et 2 comportant un moyen de support présentant une patte extensible, **caractérisé en ce que** les moyens utilisés pour réaliser le moyen de support complémentaire sont les mêmes que ceux utilisés pour réaliser le moyen de support à patte extensible précité.

4. Elément selon l'une quelconque des revendications 1 à 3, **caractérisé en ce que** l'axe horizontal est matérialisé par une tige (10), comportant à une extrémité un oeil (9) inséré entre les aile d'une chape (4), traversant le montant (1) et immobilisée axialement par rapport à ce dernier, ladite chape et ledit oeil étant traversés par une broche (6).

5. Elément selon la revendication 4, **caractérisé en ce que** la tige (10) se visse dans un embout taraudé soudé directement sur le montant (1) ou sur un collier fixé sur ledit montant.

6. Elément selon l'une quelconque des revendications 1 et 2, **caractérisé en ce que** l'axe horizontal est matérialisé par un tourillon (11) soudé par une de ses extrémités sur le montant (1), ou sur un collier fixé sur ledit montant, et s'étendant par l'autre entre les ailes d'une chape (12), le maintien latéral étant assuré par deux broches s'étendant de part et d'autre dudit tourillon à travers les ailes de ladite chape.
